# FASCICULE DE BREVET EUROPEEN

(11) **EP 2 344 377 B1**
(45) Date de publication et mention de la délivrance du brevet: **24.10.2012**
(21) Numéro de dépôt: 09748344.0
(22) Date de dépôt: 09.11.2009
(51) Int. Cl.: B63B 35/54, B63H 21/17

(54) **NAVIRE AUTOMOTEUR**
SELBSTANGETRIEBENES SCHIFF
SELF-PROPELLED SHIP

(30) Priorité: 13.11.2008 FR 0857681
(43) Date de publication de la demande: 20.07.2011
(73) Titulaire: STX FRANCE S.A., 44600 Saint Nazaire (FR)
(72) Inventeur: HARPIN, Dominique, F-44600 Saint Nazaire (FR); MOSTERT, Maarten, 83400 Hyères (FR)
(74) Mandataire: Roussel, Eric Marcel Henri
(86) Numéro de dépôt international: PCT/EP2009/064832
(87) Numéro de publication internationale: WO 2010/055010

(56) Documents cités:
- DE-A1-102005 004 985
- DE-C- 968 958

## Description

L'invention concerne un navire automoteur.

L'invention concerne notamment un navire automoteur affecté à la navigation sur une distance de consigne située entre un point de départ et un point d'arrivée.

De tels navires sont par exemple des navettes maritimes ou fluviales. Le navire est par exemple du genre ferry ou tout autre navire de transport de voyageurs ou de marchandises.

L'un des problèmes des navires automoteurs est leur empreinte en CO₂ et le coût des carburants fossiles.

En effet, les navires fonctionnent habituellement avec des moteurs diesel.

De nombreux systèmes alternatifs au moteur diesel sont connus pour des navires.

Le document WO 2005/012079 décrit un navire à cellules photovoltaïques disposées sur une voile, ainsi que des batteries et/ou des condensateurs pour le stockage de l'électricité collectée par les cellules. Ce navire est du type bateau à voile de plaisance sans moteur Diesel et n'est pas généralisable à l'échelle d'un navire de grande taille, tel qu'un ferry de desserte régulière.

Le document EP-B-1 341 694 concerne un navire équipé d'un moteur Diesel principal et d'un moteur électrique alimenté en électricité par un groupe électrogène ayant un autre moteur Diesel.

Le document EP-A-1 531 125 décrit un navire muni pour sa propulsion d'un moteur électrique, alimenté en électricité à partir de moteurs Diesel et d'une pile à combustible.

Enfin, le document DE 10 2005004 985 A1, considéré comme art antérieur le plus proche, décrit un navire selon le préambule de la revendication 1.

L'invention vise à obtenir un navire se dispensant de manière partielle ou totale de ces moteurs à combustion interne pour sa propulsion.

A cet effet, un premier objet de l'invention est, un navire automoteur, le navire comportant au moins un premier réseau électrique (5) de bord, au moins un bus électrique (11, 104) d'alimentation principale, des moyens (3) de propulsion, au moins un moteur (4, 1004) d'entraînement desdits moyens (3) de propulsion, et des moyens d'alimentation électrique pour alimenter le premier réseau électrique (5) de bord et ledit au moins un moteur (4, 1004) d'entraînement par l'intermédiaire dudit bus électrique (11, 104) d'alimentation principale, et des moyens d'animation electrique comportant au moins un ensemble de condensateurs electriques,
caractérisé en ce que
l'ensemble (10) de condensateurs électriques a une capacité dimensionnée pour assurer à leur charge électrique nominale d'une manière au moins temporaire à la fois l'alimentation nominale dudit au moins un premier réseau électrique (5) de bord et l'alimentation électrique nominale dudit au moins un moteur électrique (4, 1004) d'entraînement par l'intermédiaire dudit bus électrique (11, 104) d'alimentation principale, et
des moyens (25, 111) de connexion électrique sont agencés à bord du navire pour connecter l'ensemble (10) de condensateurs électriques à un autre réseau électrique situé en un point d'arrivée et/ou en un point de départ du navire, en vue de recharger les condensateurs à leur charge nominale et d'alimenter le premier réseau électrique (5) de bord durant l'arrêt au point d'arrivée et/ou au point de départ.

L'invention concerne également un navire automoteur affecté à la navigation sur une distance de consigne située entre un point de départ et un point d'arrivée, le navire comportant au moins un premier réseau électrique de bord, au moins un bus électrique d'alimentation principale, des moyens de propulsion, au moins un moteur d'entraînement desdits moyens de propulsion, et des moyens d'alimentation électrique pour alimenter le premier réseau électrique de bord et ledit au moins un moteur d'entraînement par l'intermédiaire dudit bus électrique d'alimentation principale,
caractérisé en ce que
les moyens d'alimentation électrique comportent au moins
un ensemble de condensateurs électriques ayant une capacité dimensionnée pour assurer à leur charge électrique nominale un ratio égal à au moins 25 % à la fois de l'alimentation nominale dudit au moins un premier réseau électrique de bord sur la distance de consigne et de l'alimentation électrique nominale dudit au moins un moteur électrique d'entraînement permettant d'effectuer la distance de consigne par l'intermédiaire dudit bus électrique d'alimentation principale, et
des moyens de connexion électrique agencés à bord du navire pour connecter l'ensemble de condensateurs électriques à un autre réseau électrique situé au point d'arrivée et/ou au point de départ, en vue de recharger les condensateurs à leur charge nominale et d'alimenter le premier réseau électrique de bord durant l'arrêt au point d'arrivée et/ou au point de départ.

L'invention concerne également un navire automoteur, le navire comportant au moins un premier réseau électrique (5) de bord, au moins un bus électrique (11, 104) d'alimentation principale, des moyens (3) de propulsion, au moins un moteur (4, 1004) d'entraînement desdits moyens (3) de propulsion, et des moyens d'alimentation électrique pour alimenter le premier réseau électrique (5) de bord et ledit au moins un moteur (4, 1004) d'entraînement par l'intermédiaire dudit bus électrique (11, 104) d'alimentation principale,
caractérisé en ce que
les moyens d'alimentation électrique comportent au moins
un ensemble (10) de condensateurs électriques ayant une capacité dimensionnée pour assurer à leur charge électrique nominale à la fois l'alimentation nominale dudit au moins un premier réseau électrique (5) de bord sur une distance de consigne et l'alimentation électrique nominale dudit au moins un moteur électrique (4, 1-004) d'entraînement permettant d'effectuer la distance de consigne par l'intermédiaire dudit bus électrique (11, 104) d'alimentation principale, et
des moyens (25, 111) de connexion électrique agencés à bord du navire pour connecter l'ensemble (10) de condensateurs électriques à un autre réseau électrique situé en un point d'arrivée et/ou en un point de départ du navire, en vue de recharger les condensateurs à leur charge nominale et d'alimenter le premier réseau électrique (5) de bord durant l'arrêt au point d'arrivée et/ou au point de départ.

L'invention concerne également un navire automoteur, le navire comportant au moins un premier réseau électrique (5) de bord, au moins un bus électrique (11, 104) d'alimentation principale, des moyens (3) de propulsion, au moins un moteur (4, 1004) d'entraînement desdits moyens (3) de propulsion, et des moyens d'alimentation électrique pour alimenter le premier réseau électrique (5) de bord et ledit au moins un moteur (4, 1004) d'entraînement par l'intermédiaire dudit bus électrique (11, 104) d'alimentation principale,
caractérisé en ce que
les moyens d'alimentation électrique comportent au moins
un ensemble (10) de condensateurs électriques ayant une capacité dimensionnée pour assurer à leur charge électrique nominale à la fois l'alimentation nominale dudit au moins un premier réseau électrique (5) de bord et l'alimentation électrique nominale dudit au moins un moteur électrique (4, 1004) d'entraînement par l'intermédiaire dudit bus électrique (11, 104) d'alimentation principale pour une vitesse de déplacement du navire inférieure ou égale à une vitesse déterminée, pouvant être par exemple de 5 noeuds, et
des moyens (25, 111) de connexion électrique agencés à bord du navire pour connecter l'ensemble (10) de condensateurs électriques à un autre réseau électrique situé en un point d'arrivée et/ou en un point de départ du navire, en vue de recharger les condensateurs à leur charge nominale et d'alimenter le premier réseau électrique (5) de bord durant l'arrêt au point d'arrivée et/ou au point de départ.

Par exemple, ledit au moins un ensemble de condensateurs électriques a une capacité dimensionnée pour assurer à leur charge électrique nominale 100 % à la fois de l'alimentation nominale dudit au moins un premier réseau électrique (5) de bord et de l'alimentation électrique nominale dudit au moins un moteur électrique (4, 1004) d'entraînement, permettant d'effectuer la navigation là où elle est assujetti à une limitation de vitesse déterminée imposée, par exemple de l'ordre de 5 noeuds, à savoir par exemple dans les ports, les chenaux d'accès à un port (sauf réglementation locale) et dans la bande littorale des 300 mètres (à compter de la limite des eaux), par l'intermédiaire dudit bus électrique (11, 104) d'alimentation principale.

Suivant des modes de réalisation de l'invention :
- Les moyens de connexion à bord du navire comportent des conducteurs aptes à être mis en contact lors de l'accostage du navire au point de départ et/ou au point d'arrivée avec des conducteurs extérieurs portés par des moyens mécaniques situés au point de départ et/ou au point d'arrivée pour compenser les différences de hauteur, compenser la distance entre le navire et un quai du point du départ et/ou d'arrivée et établir le contact électrique entre le navire et le quai.
- Ou les moyens de connexion à bord du navire comportent des conducteurs portés par des moyens mécaniques agencés pour compenser les différences de hauteur entre le navire et un quai du point du départ et/ou d'arrivée et pour compenser la distance entre le navire et le quai et agencés pour être mis en contact électrique lors de l'accostage du navire au point de départ et/ou au point d'arrivée avec des conducteurs extérieurs agencés au quai.
- L'ensemble des condensateurs est du type super capacités.
- Les moyens d'alimentation comprennent au moins un groupe électrogène de soutien et de secours entraîné par au moins un moteur à combustion alimenté par une réserve de carburant embarquée.
- L'ensemble de condensateurs comporte une pluralité de branches, des moyens pour mettre les branches en parallèle, chaque branche comportant plusieurs modules aptes à être mis en série.
- Le navire est muni de moyens de circuit électrique dimensionné pour permettre la charge nominale de l'ensemble de condensateurs depuis une charge nulle en une durée inférieure ou égale à 10 minutes.
- Ou l'ensemble (10) des condensateurs est relié au premier côté continu (42) d'au moins un convertisseur continu-continu (41), dont le deuxième côté continu (43) est relié audit bus de courant continu (11) connecté au premier côté continu (12, 15, 18) d'au moins un convertisseur continu-alternatif (13, 16, 19), dont le côté alternatif (14, 17, 20) est relié audit au moins un moteur électrique (4) d'entraînement et audit premier réseau électrique de bord (5) pour leur alimentation en courant alternatif, le bus continu (11) étant également relié au premier côté continu (22) d'au moins un autre convertisseur continu-alternatif (23), dont le deuxième côté alternatif (24) est relié à des conducteurs (25) d'entrée, destinés à être connectés à une source extérieure (100, S) de courant alternatif pour le rechargement des condensateurs.
- Lesdits moyens de connexion électriques à bord du navire sont situés près de la zone d'accostage de celui-ci et comprennent des conducteurs aptes à être mis en contact avec des conducteurs complémentaires restant au point de départ et/ou au point d'arrivée pour la recharge des condensateurs.

L'invention sera mieux comprise à la lecture de la description qui va suivre, donnée uniquement à titre d'exemple non limitatif en référence aux dessins annexés, sur lesquels :
- la figure 1 représente un schéma électrique global du navire suivant un premier mode de réalisation à base d'un bus de courant continu et d'un moteur de propulsion à courant alternatif,
- la figure 2 représente un schéma électrique global du navire suivant un deuxième mode de réalisation à base d'un bus de courant alternatif et d'un moteur de propulsion à courant alternatif,
- la figure 3 représente un schéma électrique global du navire suivant une variante de la figure 1 à base d'un bus de courant continu et d'un moteur de propulsion à courant continu,
- la figure 4 représente un schéma électrique global du navire suivant une variante de la figure 2 à base d'un bus de courant alternatif et d'un moteur de propulsion à courant continu,
- la figure 5 représente en perspective un exemple de réalisation des moyens de connexion du navire suivant l'invention,
- la figure 6 est une vue agrandie en perspective d'une partie de la figure 5,
- la figure 7 représente en perspective une variante de la figure 5,
- la figure 8 est une vue agrandie en perspective d'une partie de la figure 7,
- la figure 9 représente un schéma électrique global du navire suivant un troisième mode de réalisation à base d'un bus de courant continu et d'un moteur de propulsion à courant alternatif,
- la figure 10 représente un schéma électrique global du navire suivant un quatrième mode de réalisation à base d'un bus de courant continu et d'un moteur de propulsion à courant alternatif.

Aux figures, le navire 1 comporte une coque 2 et des moyens 3 de propulsion dans l'eau, tels que par exemple une ou plusieurs hélices 3.

Les moyens 3 de propulsion sont mis en mouvement par un ou plusieurs moteurs 4 électriques.

Le navire 1 comporte également un réseau 5 électrique de bord comprenant par exemple l'éclairage 5c, le chauffage 5d, les systèmes de sécurité et de navigation, la conduite des machines, les espaces vie et toutes les installations électriques à bord du navire, autres que le ou les moteurs 4 servant à la propulsion.

Suivant l'invention, le réseau électrique 5 de bord et le ou les moteurs électriques 4 de propulsion sont alimentés en électricité à partir d'un ensemble embarqué 10 de condensateurs électriques et éventuellement de groupes électrogènes.

La capacité électrique de l'ensemble 10 est dimensionnée pour pouvoir assurer de 5 à 100 % de la capacité nominale correspondant à la propulsion du navire 1 sur une distance de consigne prescrite correspondant à la navigation entre un point de départ et un point d'arrivée, ce point d'arrivée pouvant être différent ou identique au point de départ.

La capacité électrique et la charge électrique nominale de l'ensemble 10 de condensateurs est calculée pour pouvoir assurer le ratio R de 5 à 100 % d'autonomie en alimentation d'électricité du ou des moteurs 4 de propulsion du navire et pour fournir l'électricité consommée pendant le trajet par le réseau électrique 5 de bord.

D'une manière générale, 5 % ≤ R ≤ 100 %. Notamment, R ≥ 25 %, ou R ≥ 50%.

Pour avoir une plus grande sécurité, 100 % ≤ R ≤ 130 % ou 130 % ≤ R ≤ 260 %, ou 100 % ≤ R ≤ 260 %, ou R ≥ 260%, en considérant que 100% correspond à un trajet aller du point de départ au point d'arrivée ou un trajet retour du point d'arrivée au point de départ, 30 % à une marge de sécurité par trajet, 200 % à un trajet aller et un trajet retour, et 60 % à une marge de sécurité pour un trajet aller et un trajet retour.

En particulier, l'ensemble 10 de condensateurs comporte des composants du type super-capacités capables d'être rechargées de manière très rapide durant le temps limité des escales, puis d'être déchargées lentement durant la traversée du point de départ et/ou du point d'arrivée. Les condensateurs de l'ensemble 10, sont par exemple regroupés en plusieurs modules distincts ayant chacun un boîtier extérieur distinct. L'ensemble 10 comporte ainsi par exemple plusieurs bancs de super-capacités.

Un exemple de dimensionnement pour un navire affecté au parcours d'une distance de consigne fixe est le suivant :
- pour un ferry de 2300 tonnes et d'environ 100 mètres de long, devant transporter jusqu'à 350 passagers, 115 voitures et 10 camions poids lourds sur une distance de consigne de 2 à 3 miles nautiques à une vitesse d'environ 12 à 13 noeuds, un aller simple sur cette distance de consigne nécessite une énergie de 185 kWh ;
- pour tenir compte du vent, des vagues et des manoeuvres au point de départ et au point d'arrivée, on ajoute une marge de 30 %, ce qui donne une énergie nominale à stocker dans les condensateurs de 240 kWh ;
- la tension du ou des moteurs électriques 4 est de 500 à 1000 V, typiquement 690 V ;
- pour former l'ensemble 10, on utilise 2650 modules de condensateurs, chaque module faisant 63 F de capacité, les modules représentant une capacité électrique équivalente de 2520 F ; les modules ont chacun une tension nominale de 125 V ; ces modules de condensateurs représentant un poids de 150 tonnes sur les 2300 tonnes du ferry.
- Les modules de super-capacités sont par exemple les modules ayant la référence BMOD0063-125V de la société MAXWELL TECHNOLOGIES ayant chacun une capacité nominale de 63 F et une tension nominale de fonctionnement de 125 V, basée sur des super-capacités du type BOOSTCAP BCAP3000 ayant une capacité de 3000 F et une tension de fonctionnement de 2,7 V.
- Ce type de condensateur permet d'être chargé à sa tension nominale de charge en environ 5 minutes. Ce temps d'arrêt au point de départ et au point d'arrivée peut être exploité pour l'embarquement et le débarquement des passagers et des véhicules.
- Ce dimensionnement tient compte du trajet durant environ 12 minutes entre le point de départ et le point d'arrivée, d'au total 2 à 3 minutes de temps de manoeuvre pour accoster au point de départ et au point d'arrivée.
- Cet exemple d'ensemble 10 de condensateurs permet d'effectuer un cycle complet de 20 minutes permettant de parcourir la distance de consigne de 2 à 3 miles et de recharger les condensateurs pour effectuer un nouveau cycle.

Bien entendu, le navire peut être autre qu'un navire affecté au parcours d'une distance de consigne.

Bien entendu, les condensateurs pourraient être utilisés pour parcourir seulement une partie d'une distance, le reste de la distance étant parcouru en étant alimenté par un ou plusieurs moteurs Diesel prévus sur le navire. Un système peut être prévu sur le navire pour basculer entre l'alimentation par l'ensemble 10 de condensateurs et l'alimentation par moteur(s) Diesel. En particulier, une possibilité est d'effectuer le parcours d'une distance, avant port et/ou après port, c'est-à-dire dans la zone proche du port, uniquement par l'alimentation de l'ensemble 10 de condensateurs, pour éviter la pollution due aux moteurs Diesel. Cette zone fait par exemple moins d'un mille nautique jusqu'au port, par exemple environ 0.3 mille nautique. L'ensemble 10 de condensateurs est par exemple utilisé pour l'alimentation pour les vitesses de déplacement basses, par exemple inférieures à une vitesse de consigne, pouvant être par exemple de l'ordre de 5 noeuds, qui correspond en général à la limitation de vitesse dans les ports, les chenaux d'accès aux ports et la bande littorale.

Dans le mode de réalisation de la figure 1, l'ensemble 10 de condensateurs est relié directement à un bus continu 11. Le bus continu 11 est relié au premier côté continu 12 d'un premier convertisseur continu-alternatif 13, dont le deuxième côté alternatif 14 est relié au réseau électrique 5 de bord. Le bus continu 11 est relié au premier côté continu 15 d'un deuxième convertisseur continu-alternatif 16, dont le deuxième côté alternatif 17 est relié au moteur électrique 4 pour l'alimenter en courant électrique alternatif pour entraîner en rotation une première hélice 3 de propulsion. Dans le cas où une autre hélice 3 de propulsion est prévue, le bus continu 11 est relié au premier côté continu 18 d'un troisième convertisseur continu-alternatif 19, dont le deuxième côté alternatif 20 est relié à un autre moteur électrique 4 pour l'alimenter en courant électrique alternatif afin d'entraîner en rotation une autre hélice 3 de propulsion.

Le bus continu 11 est également relié sur le navire 1 par des conducteurs électriques 21 au premier côté continu 22 d'un quatrième convertisseur continu-alternatif 23, dont le deuxième côté alternatif 24 est relié à des deuxièmes conducteurs électriques de courant alternatif 25. Ces conducteurs électriques 25 sont destinés à être reliés à une source de courant alternatif lorsque le navire se trouve au point de départ et/ou point d'arrivée.

A cet effet, le point de départ et/ou le point d'arrivée, comportant par exemple un quai, comporte un réseau électrique terrestre S, apte à fournir du courant électrique alternatif sur des conducteurs de sortie 100 extérieurs, ne faisant pas partie du navire. Lorsque le navire est arrêté au point de départ et/ou au point d'arrivée comportant ces conducteurs 100 de sortie, on branche les conducteurs 25 sur les conducteurs de sortie 100 pour recevoir du courant alternatif provenant de la source située à ce point de départ et/ou à ce point d'arrivée. La figure 1 représente le navire dans cette situation. Le courant fourni par les conducteurs 100 de sortie recharge alors l'ensemble 10 de condensateurs à sa charge électrique nominale et alimente le premier réseau de bord 5 et les moteurs 4 d'entrainement. Puis on débranche les conducteurs 25 par rapport aux conducteurs 100 de sortie et le navire quitte ensuite le point de départ et/ou le point d'arrivée.

Dans le mode de réalisation de la figure 2, l'ensemble 10 de condensateurs est relié au premier côté continu 101 d'un premier convertisseur continu-alternatif 102, dont le deuxième côté alternatif 103 est relié à un bus alternatif 104. Le bus alternatif 104 est relié directement au réseau 5 électrique de bord. Le bus alternatif 104 est relié au premier côté alternatif 105 d'un deuxième convertisseur alternatif-alternatif 106 dont le deuxième côté alternatif 107 est relié au moteur électrique 4 pour l'alimenter en courant alternatif afin d'entraîner en rotation une première hélice 3 de propulsion. Dans le cas où une autre hélice 3 de propulsion est prévue, le bus alternatif 104 est relié au premier côté 108 d'un troisième convertisseur alternatif alternatif 109, dont le deuxième côté alternatif 110 est relié à un autre moteur électrique 4 pour l'alimenter en courant alternatif, afin d'entraîner en rotation cette autre hélice 3 de propulsion. L'ensemble 10 de condensateurs est également relié au premier côté continu 121 d'un deuxième convertisseur continu-alternatif 122, dont le deuxième côté alternatif 123 est relié à des conducteurs électriques 111. Les conducteurs électriques 111 sont destinés à être branchés sur des conducteurs 100 de sortie situés au point de départ et/ou au point d'arrivée lors de l'arrêt du navire en ce point de départ et/ou en ce point d'arrivée.

La figure 3 est une variante de la figure 1, où le ou les moteurs 4 à courant alternatif sont remplacés par un ou des moteurs 1004 à courant continu et où le ou les convertisseurs 16, 20 sont remplacés par un ou des convertisseurs continu-continu de type hacheur 1005, 1006 entre le bus continu 11 et le ou les moteurs 1004 continus, pour transformer la tension continue du bus continu 11 en une tension continue variable pour le fonctionnement du ou des moteurs 1004 continus.

La figure 4 est une variante de la figure 2, où le ou les moteurs 4 à courant alternatif sont remplacés par un ou des moteurs 1004 à courant continu et où le ou les convertisseurs 106, 109 sont remplacés par un ou des convertisseurs alternatif continu 1007, 1012, par exemple un ou des redresseurs, entre le bus alternatif 104 et le ou les moteurs 4 continus pour fournir au moteur(s) 4 une tension continue variable. Le côté alternatif 1008 du convertisseur 1007 alternatif-continu est relié au bus alternatif 104. Le côté continu 1009 du convertisseur 1007 alternatif-continu est relié à un premier moteur continu 1004 d'entraînement en rotation de la première hélice 3 de propulsion. Le côté alternatif 1010 du convertisseur 1012 alternatif continu est relié au bus alternatif 104. Le côté continu 1011 du convertisseur 1012 alternatif-continu est relié à un deuxième moteur continu 1004 d'entraînement en rotation de la deuxième hélice 3 de propulsion.

Dans un autre mode de réalisation, le convertisseur 23 ou 122 se trouve non pas sur le navire, mais en amont des conducteurs de sortie 100. Les conducteurs 100 alimentent dans ce mode de réalisation directement le bus principal de courant continu 11.

La figure 5 représente un des exemples de réalisation des moyens de connexion 25, 111 et 100.

Les conducteurs 25, 111 de connexion situés sur le navire sont par exemple prévus sur un montant ou support 140 situé à la poupe et/ou à la proue du navire 1, et ce du côté bâbord et/ou tribord, par exemple babord et tribord, à la poupe 2a et à la proue 2b à la figure 5, le support 140 étant tourné vers le point de départ PD et/ou le point d'arrivée PA lors de l'accostage (l'échelle de la distance entre les points PA et PD n'étant pas respectée à la figure 5). Les conducteurs 100 de sortie reliés à la source d'électricité S sont par exemple du type pantographe.

Le moyen de connexion situé au point de départ et/ou au point d'arrivée comprend un moyen 202, par exemple sous la forme d'un poteau 202, qui supporte au moins un pantographe 203. Par exemple, à la figure 5, il est prévu deux poteaux 202 supportant chacun un pantographe 203, pour venir en contact chacun avec les conducteurs 25 ou 111 d'un support 140 associé. Bien entendu, il peut être prévu un nombre quelconque de couples support 140 - pantographe 203, ce nombre étant au moins égal à un.

La figure 6 est une vue agrandie d'un support 140 situé sur le navire et d'un pantographe 203 porté par son poteau 202 fixé au point de départ ou au point d'arrivée. Le pantographe 203 comporte des conducteurs 204 tournés vers l'extérieur par rapport à la terre, ces conducteurs 204 étant reliés aux conducteurs 100 de sortie, eux-mêmes reliés à la source de courant alternatif terrestre S. Le pantographe 203 est par exemple prévu sur le quai ou la passerelle d'embarquement et de débarquement 207 où le navire 1 doit accoster ainsi que représenté à la figure 5.

Le montant 140 du navire supporte un moyen de liaison des conducteurs 25, 111 au pantographe 204 lors de l'accostage.

Ces moyens de liaison sont par exemple formées par deux conducteurs nus et distincts (caténaires) 130, 131 tendus devant le montant 140 situé à l'avant et à l'arrière du navire, permettant aux conducteurs 204 du pantographe 203 de glisser sur les conducteurs 130, 131 et de compenser les mouvements du navire 1 en fonction de son chargement et des mouvements de la surface de l'eau. Les conducteurs nus 130 et 131 s'étendent sur une plage 132 ayant une hauteur déterminée, pour que les conducteurs 204 du pantographe puissent monter et descendre dans cette plage de hauteur 132 au gré des mouvements du navire. Le pantographe assure une possibilité de déplacement horizontal de ses conducteurs 204 par rapport au support 202 en contraignant ses conducteurs 204 à être appliqués contre les conducteurs 130 et 131, au gré des mouvements du navire. Le pantographe a également un degré de liberté en hauteur de ses conducteurs 204 par rapport au support 202, au gré des mouvements du navire.

Lorsque le bateau a accosté, les conducteurs 130 et 131 du navire 1 touchent de manière permanente les conducteurs 204 du pantographe 203 pour recharger pendant une durée prescrite l'ensemble 10 de condensateurs à partir de la source S. Le courant alternatif fourni par la source S aux conducteurs 25, 111 est alternatif haute tension, avec par exemple une tension efficace de l'ordre de 20000 V. Le pantographe permet un ajustement aux mouvements d'avancée et de recul du navire, puis un ajustement aux mouvements de l'eau. Les poteaux 202 sont par exemple prévus sur une avancée latérale 205 du quai 207. Par exemple deux avancées latérales 205 et 206 sont prévues, entre lesquelles se trouve la zone 207 d'embarquement et de débarquement de passagers et/ou de véhicules sur un quai, la distance entre les deux avancées 205 et 206 étant supérieure à la largeur du navire en sa poupe et/ou en sa proue pour un accostage de la poupe ou de la proue au quai 207.

Les figures 7 et 8 représentent une variante des figures 6 et 7, où le support 202 est mobile par rapport au point de départ PD et/ou au point d'arrivée PA. Le support 202 est prévu sur un flotteur 200 passant dans un guide 201 fixé à terre. Le guide 201 maintient le poteau en position en coordonnées horizontales, avec un degré de liberté en hauteur au gré des mouvements de la surface W de l'eau sur lequel se trouve le flotteur 200.

Dans une autre mode de réalisation, le pantographe décrit ci-dessus pourrait être prévu sur le navire, les conducteurs 25 ou 111 étant reliés sur le navire aux conducteurs 204 du pantographe 203, et les conducteurs 130, 131 étant reliés à la source S de courant et étant prévus au point de départ et/ou au point d'arrivée.

Dans un autre mode de réalisation, les moyens de connexion 25, 111 et 100 pourraient être également sous la forme d'un robot ou d'un bras mécanique sur le navire et/ou sur le quai.

Les super capacités ou super condensateurs ou modules utilisés ont un nombre de cycles admissibles supérieur ou égal à 100 000, voire à 500 000 ou 1 000 000. Les super capacités utilisés dans l'ensemble 10 présentent l'avantage d'un grand nombre possible de cycles de travail en charge et décharge, qui est d'un million dans l'exemple de dimensionnement mentionné ci-dessus.

On améliore donc la longévité de l'alimentation énergétique du navire. Ainsi, dans le cas d'un ferry devant effectuer 25 allers-retours par jour, soit 50 trajets, la durée de vie de l'ensemble de condensateurs est d'environ 30 ans.

Les super capacités ou super condensateurs ou modules utilisés sont utilisés avec un circuit électrique embarqué et dimensionné sur le navire permettant une charge nominale en un temps inférieur ou égal à 10 minutes, voire inférieur ou égal à 5 minutes ou 3 minutes pour que la charge puisse être faite pendant un temps d'arrêt au point de départ et/ou au point d'arrivée. Le circuit électrique sur le point de départ et/ou le point d'arrivée est également dimensionné pour permettre ce temps de charge, avec un transformateur dimensionné de manière adéquate pour arriver aux moyens de connexion.

Les modules sont par exemple disposés en série pour arriver à une tension requise en pleine charge, de par exemple 960 V continus dans l'exemple numérique ci-dessus, où 8 modules sont mis en série, apportant chacun 120 à 125 V. Par exemple, au moins deux ou trois modules sont en série. Plusieurs branches, avec dans chaque branche au moins deux ou trois modules en série, sont par exemple mises en parallèles dans l'ensemble 10, par exemple 320 branches de chacune 8 modules en série dans l'exemple numérique ci-dessus.

Le moyen de connexion décrit en référence aux figures assure une connexion rapide du navire pour la recharge des condensateurs. Dans un mode de réalisation, le navire comporte au moins un moteur diesel de soutien et de secours et une réserve de carburant pour effectuer des convoyages et faire face à des fortunes de mer.

Dans les conditions normales de navigation sur un trajet de consigne entre un point de départ et un point d'arrivée, l'ensemble 10 de super-capacité peut être dimensionné pour fournir la totalité de la source d'énergie nécessaire au trajet. Le moteur diesel peut venir en soutien ou en secours d'alimentation de l'ensemble (10), du bus de puissance 11 ou 104, ainsi que le réseau de bord 5 du navire, mais n'est pas la seule source d'énergie principale. Suivant un mode de réalisation, le navire est également équipé d'au moins un groupe électrogène qui peut alimenter le bus de puissance 11 et le réseau électrique de bord 5.

Par rapport au navire propulsé par des moteurs diesel à base de carburant fossile, le navire peut sur des trajets de consigne avoir comme source d'énergie principale l'électricité fournie par le quai. Cela diminuera considérablement l'empreinte CO₂ du navire et réduit de manière considérable les coûts de carburant pour le moteur Diesel.

Suivant l'invention, les moyens d'alimentation comportent un ensemble (10) de condensateurs électriques ayant une capacité dimensionnée pour assurer à leur charge nominale au moins 25 % des besoins énergétiques du navire sur la distance de consigne.

Lors de l'accostage au port le navire se connecte à un autre réseau électrique situé au point d'arrivée et/ou au point de départ, en vue de recharger les condensateurs à leur charge nominale et d'alimenter le bus de puissance 11 ou 104 et le réseau de bord électrique 5.

Dans ce qui précède, l'ensemble 10 de condensateurs peut être relié au reste du circuit électrique par au moins un convertisseur continu-continu.

Le mode de réalisation de la figure 9 est similaire à celui de la figure 1 avec les mêmes éléments constitutifs, avec en supplément un convertisseur continu-continu 41 entre l'ensemble 10 de condensateurs et le bus continu 11. Le convertisseur continu-continu 41 comporte un premier côté continu 42 relié à l'ensemble 10 de condensateurs et un deuxième côté continu 43 relié au bus continu 11. Le convertisseur continu-continu 43 assure l'interface entre les condensateurs de l'ensemble 10 dont la tension varie avec leur niveau de charge et le bus continu 11 de distribution principal qui présente une tension fixe. Dans le cas des figures 1 à 4, où les condensateurs de l'ensemble 10 sont connectés directement sur le bus continu de distribution principale 11, les convertisseurs connectés à ce bus de distribution principale doivent être régulés pour tenir compte de la variation de tension du bus 11 lors des phases de charge et décharge des condensateurs de l'ensemble 10.

Le mode de réalisation de la figure 10 est similaire à celui de la figure 3 avec les mêmes éléments constitutifs, avec en supplément un convertisseur continu-continu 41 entre l'ensemble 10 de condensateurs et le bus continu 11. Le convertisseur continu-continu 41 comporte un premier côté continu 42 relié à l'ensemble 10 de condensateurs et un deuxième côté continu 43 relié au bus continu 11.

Aux figures 2 et 4, l'ensemble 10 de condensateurs peut également être relié aux convertisseurs continu-alternatif 102 et 122 par l'intermédiaire d'au moins un convertisseur continu-continu.

## Revendications

1. Navire automoteur, le navire comportant au moins un premier réseau électrique (5) de bord, au moins un bus électrique (11, 104) d'alimentation principale, des moyens (3) de propulsion, au moins un moteur (4, 1004) d'entraînement desdits moyens (3) de propulsion, et des moyens d'alimentation électrique pour alimenter le premier réseau électrique (5) de bord et ledit au moins un moteur (4, 1004) d'entraînement par l'intermédiaire dudit bus électrique (11, 104) d'alimentation principale,
et des moyens électriques comportant au moins un ensemble de condensateurs électriques,
**caractérisé en ce que**
l'ensemble (10) de condensateurs électriques a une capacité dimensionnée pour assurer à leur charge électrique nominale d'une manière au moins temporaire à la fois l'alimentation nominale dudit au moins un premier réseau électrique (5) de bord et l'alimentation électrique nominale dudit au moins un moteur électrique (4, 1004) d'entraînement par l'intermédiaire dudit bus électrique (11, 104) d'alimentation principale, et
des moyens (25, 111) de connexion électrique sont agencés à bord du navire pour connecter l'ensemble (10) de condensateurs électriques à un autre réseau électrique situé en un point d'arrivée et/ou en un point de départ du navire, en vue de recharger les condensateurs à leur charge nominale et d'alimenter le premier réseau électrique (5) de bord durant l'arrêt au point d'arrivée et/ou au point de départ.

2. Navire suivant la revendication 1, **caractérisé en ce que** le navire est affecté à la navigation sur une distance de consigne située entre un point de départ et un point d'arrivée, ledit au moins un ensemble (10) de condensateurs électriques ayant une capacité dimensionnée pour assurer à leur charge électrique nominale un ratio (R) égal à au moins 25 % à la fois de l'alimentation nominale dudit au moins un premier réseau électrique (5) de bord sur la distance de consigne et de l'alimentation électrique nominale dudit au moins un moteur électrique (4, 1004) d'entraînement permettant d'effectuer la distance de consigne par l'intermédiaire dudit bus électrique (11) d'alimentation principale,
les moyens (25, 111) de connexion électrique étant agencés à bord du navire pour connecter l'ensemble (10) de condensateurs électriques à l'autre réseau électrique situé au point d'arrivée et/ou au un point de départ du navire, en vue de recharger les condensateurs à leur charge nominale et d'alimenter le premier réseau électrique (5) de bord durant l'arrêt au point d'arrivée et/ou au point de départ.

3. Navire suivant la revendication 1, **caractérisé en ce que** ledit au moins un ensemble (10) de condensateurs électriques a une capacité dimensionnée pour assurer à leur charge électrique nominale à la fois l'alimentation nominale dudit au moins un premier réseau électrique (5) de bord sur une distance de consigne et l'alimentation électrique nominale dudit au moins un moteur électrique (4, 1004) d'entraînement permettant d'effectuer la distance de consigne par l'intermédiaire dudit bus électrique (11, 104) d'alimentation principale.

4. Navire suivant la revendication 1, **caractérisé en ce que** ledit au moins un ensemble (10) de condensateurs électriques a une capacité dimensionnée pour assurer à leur charge électrique nominale à la fois l'alimentation nominale dudit au moins un premier réseau électrique (5) de bord et l'alimentation électrique nominale dudit au moins un moteur électrique (4, 1004) d'entraînement par l'intermédiaire dudit bus électrique (11, 104) d'alimentation principale pour une vitesse de déplacement du navire inférieure ou égale à une limitation de vitesse déterminée.

5. Navire suivant l'une quelconque des revendications précédentes, **caractérisé en ce que** les moyens de connexion à bord du navire comportent des conducteurs (130, 131) aptes à être mis en contact lors de l'accostage du navire au point de départ et/ou au point d'arrivée avec des conducteurs extérieurs (204) portés par des moyens mécaniques situés au point de départ et/ou au point d'arrivée pour compenser les différences de hauteur, compenser la distance entre le navire et un quai du point du départ et/ou d'arrivée et établir le contact électrique entre le navire et le quai.

6. Navire suivant l'une quelconque des revendications 1 à 4, **caractérisé en ce que** les moyens de connexion à bord du navire comportent des conducteurs portés par des moyens mécaniques agencés pour compenser les différences de hauteur entre le navire et un quai du point du départ et/ou d'arrivée et pour compenser la distance entre le navire et le quai et agencés pour être mis en contact électrique lors de l'accostage du navire au point de départ et/ou au point d'arrivée avec des conducteurs extérieurs agencés au quai.

7. Navire suivant l'une quelconque des revendications précédentes, **caractérisé en ce que** l'ensemble (10) des condensateurs est du type super capacités.

8. Navire suivant l'une quelconque des revendications précédentes, **caractérisé en ce que** les moyens d'alimentation comprennent au moins un groupe électrogène de soutien et de secours entraîné par au moins un moteur à combustion alimenté par une réserve de carburant embarquée.

9. Navire suivant l'une quelconque des revendications précédentes, **caractérisé en ce que** l'ensemble (10) de condensateurs comporte une pluralité de branches, des moyens pour mettre les branches en parallèle, chaque branche comportant plusieurs modules aptes à être mis en série.

10. Navire suivant l'une quelconque des revendications précédentes, **caractérisé en ce que** le navire est muni de moyens de circuit électrique dimensionné pour permettre la charge nominale de l'ensemble (10) de condensateurs depuis une charge nulle en une durée inférieure ou égale à 10 minutes.

11. Navire suivant l'une quelconque des revendications précédentes, **caractérisé en ce que** l'ensemble (10) des condensateurs est relié au premier côté continu (42) d'au moins un convertisseur continu-continu (41), dont le deuxième côté continu (43) est relié audit bus de courant continu (11) connecté au premier côté continu (12, 15, 18) d'au moins un convertisseur continu-alternatif (13, 16, 19), dont le côté alternatif (14, 17, 20) est relié audit au moins un moteur électrique (4) d'entraînement et audit premier réseau électrique de bord (5) pour leur alimentation en courant alternatif, le bus continu (11) étant également relié au premier côté continu (22) d'au moins un autre convertisseur continu-alternatif (23), dont le deuxième côté alternatif (24) est relié à des conducteurs (25) d'entrée, destinés à être connectés à une source extérieure (100, S) de courant alternatif pour le rechargement des condensateurs.

12. Navire suivant l'une quelconque des revendications précédentes, **caractérisé en ce que** lesdits moyens (25, 111) de connexion électriques à bord du navire sont situés près de la zone d'accostage de celui-ci et comprennent des conducteurs (130, 131) aptes à être mis en contact avec des conducteurs complémentaires (204) restant au point de départ et/ou au point d'arrivée pour la recharge des condensateurs.

## Claims

1. A self propelled ship, the ship comprising at least a first shipboard electric network (5), at least one main electrical supply bus (11, 104), propulsion means (3), at least one drive motor (4, 1004) for driving said propulsion means (3), and supply means for supplying with electricity the first shipboard electric network (5) and said at least one drive motor (4, 1004) through said main electrical supply bus (11, 104), and electrical means comprising at least one set of electric capacitors,
**characterized in that**
the set (10) of electric capacitors has a capacitance sized so as to provide, at their nominal electrical charge, at least temporarily, both of the nominal supply of said at least one first shipboard electric network (5) and of the nominal electrical supply of said at least one electric drive motor (4, 1004) through said main electrical supply bus (11, 10A), and
electrical connection means (25, 111) are arranged on board the ship for connecting the set (10) of electric capacitors to another electric network located at an arrival point and/or at a departure point of the ship, for the purpose of recharging the capacitors to their nominal charge and to supply the first shipboard electric network (5) during a stop at the arrival point and/or at the departure point.

2. The ship according to claim 1, **characterized in that** the ship is assigned to navigation over a prescribed distance situated between a departure point and an arrival point, said at least one set (10) of electric capacitors having a capacitance sized to provide, at their nominal electrical charge, a ratio (R) equal to at least 25% of both of the nominal supply of said at least one first shipboard electric network (5) over the prescribed distance and of the nominal electrical supply of said at least one electric drive motor (4, 1004), allowing travel over the prescribed distance, through said main electrical supply bus (11),
electrical connection means (25, 111) being arranged aboard the ship for connecting the set (10) of electric capacitors to the other electric network located at the arrival point and/or at the departure point of the ship, for the purpose of recharging the capacitors to their nominal charge and to supply the first shipboard electric network (5) during a stop at the arrival point and/or at the departure point.

3. The ship according to claim 1, **characterized in that** said at least one set (10) of electric capacitors has a capacitance sized to provide, at their electric nominal charge, both the nominal supply of said at least one first shipboard electric network (5) over a prescribed distance and the nominal electrical supply of said at least one electric drive motor (4, 1004) allowing travel over the prescribed distance, through said main electrical supply bus (11, 104).

4. The ship according to claim 1, **characterized in that** said at least one set (10) of electric capacitors has a capacitance sized to provide, at their nominal electrical charge, both the nominal supply of said at least one first shipboard electric network (5) and the nominal electrical supply of said at least one electric drive motor (4, 1004) through said main electrical supply bus (11, 104) for a ship translation speed less than or equal to a specified speed limit.

5. The ship according to any one of the foregoing claims, **characterized in that** the connection means on board the ship comprise conductors (130, 131) capable of being put into contact, upon docking the ship at the departure point and/or at the arrival point, with external conductors (204) carried by mechanical means located at the departure point and/or at the arrival point for compensating differences in height, compensating for the distance between the ship and a dock at the departure and/or arrival point, and to establish electrical contact between the ship and the dock.

6. The ship according to any one of claims 1 through 4, **characterized in that** the connection means on board the ship comprise conductors carried by mechanical means arranged so as to compensate the differences in height between the ship and a dock at the departure and/or arrival point and to compensate the distance between the ship and the dock, and arranged so as to be put into electrical contact, upon docking the ship at the departure point and/or at the arrival point, with external conductors arranged on the dock.

7. The ship according to any one of the foregoing claims, **characterized in that** the set (10) of capacitors is of the supercapacitor type.

8. The ship according to any one of the foregoing claims, **characterized in that** the supply means comprise at least one generator set for support and for emergency use driven by at least one internal combustion engine supplied from an on-board fuel reserve.

9. The ship according to any ane of the foregoing claims, **characterized in that** the set (10) of capacitors comprises a plurality of branches, means for connecting the branches in parallel, each branch comprising several modules capable of being connected in series.

10. The ship according to any one of the foregoing claims, **characterized in that** the ship is provided with electrical circuit means sized to allow a nominal charge of the set (10) of capacitors from zero charge within a time less than or equal to 10 minutes.

11. The ship according to any one of the foregoing claims, **characterized in that** the set (10) of capacitors is connected to the first DC side (42) of at least one DC-DC converter (41), the second DC side (43) of which is connected to said direct-current bus (11) connected to the first DC side (12, 15, 18) of at least one DC-AC converter (13, 16, 19), the AC side (14, 17, 20) of which is connected to said at least one electric drive motor (4) and to said first shipboard electric network (5) for supplying them with alternating current, the direct-current bus (11) also being connected to the first DC side (22) of at least one other DC-AC converter (23), the second AC side (24) of which is connected to input conductors (25) for connection to an external source (100, S) of alternating current, for recharging the capacitors.

12. The ship according to any one of the foregoing claims, **characterized in that** said electrical connection means (25, 111) aboard the ship are located near the ship's docking area and comprise conductors (130, 131) capable of being put into contact with complementary conductors (204) remaining at the departure point and/or at the arrival point, for recharging the capacitors.

## Patentansprüche

1. Selbstangetriebenes Wasserfahrzeug, umfassend mindestens ein erstes elektrisches Bordnetz (5), mindestens einen elektrischen Bus (11, 104) für die Hauptversorgung, Antriebsmittel (3), mindestens einen Motor (4, 1004) für den Antrieb der Antriebsmittel (3) und elektrische Versorgungsmittel, um das erste elektrische Bordnetz (5) und den mindestens einen Antriebsmotor (4, 1004) mit Hilfe des elektrischen Busses (11, 104) für die Hauptversorgung zu versorgen, und elektrische Mittel, die mindestens eine Anordnung von elektrischen Kondensatoren umfassen,
**dadurch gekennzeichnet, dass**
die Anordnung (10) von elektrischen Kondensatoren eine Kapazität hat, die dimensioniert ist, um mit ihrer elektrischen Nennladung auf zumindest vorübergehende Weise gleichzeitig die nominale Versorgung des mindestens einen ersten elektrischen Bordnetzes (5) und die nominale elektrische Versorgung des mindestens einen elektrischen Antriebsmotors (4, 1004) mit Hilfe des elektrischen Busses (11, 104) für die Hauptversorgung sicherzustellen, und dass
elektrische Verbindungsmittel (25, 111) an Bord des Wasserfahrzeugs angeordnet sind, um die Anordnung (10) von elektrischen Kondensatoren mit einem anderen elektrischen Netz, das sich in einem Zleipunkt und/oder in einem Ausgangspunkt des Wasserfahrzeugs befindet, zu verbinden, um die Kondensatoren auf Ihre Nennladung wiederauftuladen und das erste elektrische Bordnetz (5) während des Haltes an dem Zielpunkt und/oder an dem Ausgangspunkt zu versorgen.

2. Wasserfahrzeug nach Anspruch 1, **dadurch gekennzeichnet, dass** das Wasserfahrzeug für die Schifffahrt über eine Sollstrecke vorgesehen ist, die zwischen einem Ausgangspunkt und einem Zielpunkt liegt, wobei die mindestens eine Anordnung (10) von elektrischen Kondensatoren eine Kapazität hat, die dimensioniert ist, um mit ihrer elektrischen Nennladung ein Verhältnis (R) gleich mindestens 25 % gleichzeitig der nominalen Versorgung des mindestens einen ersten elektrischen Bordnetzes (5) über die Sollstrecke und der nominalen elektrischen Versorgung des mindestens einen elektrischen Antriebsmotors (4, 1004) sicherzustellen, die es ermöglicht, die Sollstrecke mit Hilfe des elektrischen Busses (11) für die Hauptversorgüng zurückzulegen,
wobei die elektrischen verbindungsmittel (25, 111) an Bord des Wasserfahrzeugs angeordnet sind, um die Anordnung (10) von elektrischen Kondensatoren mit dem anderen elektrischen Netz, das sich an dem Zielpunkt und/oder an dem Ausgangspunkt des Wasserfahrzeugs befindet, zu verbinden, um die Kondensatoren auf ihre Nennladung wiederaufzuladen und das erste elektrische Bordnetz (5) während des Haltes an dem Zielpunkt und/oder an dem Ausgangspunkt zu versorgen.

3. Wasserfahrzeug nach Anspruch 1, **dadurch gekennzeichnet, dass** die mindestens eine Anordnung (10) von elektrischen Kondensatoren eine Kapazität hat, die dimensioniert ist, um mit ihrer elektrischen Nennladung gleichzeitig die nominale Versorgung des mindestens einen ersten elektrischen Bordnetzes (5) über eine Sollstrecke und die nominale elektrische Versorgung des mindestens einen elektrischen Antriebsmotors (4, 1004) sicherzustellen, die es ermöglicht, die Solistrecke mit Hilfe des elektrischen Busses (11) für die Hauptversorgung zurückzulegen.

4. Wasserfahrzeug nach Anspruch 1, **dadurch gekennzeichnet, dass** die Anordnung (10) von elektrischen Kondensatoren eine Kapazität hat, die dimensioniert ist, um mit ihrer elektrischen Nennladung gleichzeitig die nominale Versorgung des mindestens einen ersten elektrischen Bordnetzes (5) und die nominale elektrische Versorgung des mindestens einen elektrischen Antriebsmotors (4, 1004) mit Hilfe des elektrischen Busses (11, 104) für die Hauptversorgung bei einer Bewegungs-geschwindigkeit des Wasserfahrzeugs sicherzustellen, die kleiner oder gleich einer bestimmten Geschwindigkeitsbegrenzung Ist.

5. Wasserfahrzeug nach einem der vorhergehenden Ansprüche, **dadurch gekennzeichnet, dass** die Verbindungsmittel an Bord des Wasserfahrzeugs Leiter (130, 131) aufweisen, die dafür geeignet sind, beim Anlegen des Wasserfahrzeugs am Ausgangspunkt und/oder am Zielpunkt mit externen Leitern (204) in Kontakt gebracht zu werden, die von mechanischen Mitteln getragen werden, die sich am Ausgangspunkt und/oder am Zielpunkt befinden, um die Höhenunterschiede zu kompensieren, den Abstand zwischen dem Wasserfahrzeug und einem Pier des Ausgangspunktes und/oder Zielpunktes zu kompensieren und den elektrischen Kontakt zwischen dem Wasserfahrzeug und dem Pier herzustellen.

6. Wasserfahrzeug nach einem der Ansprüche 1 bis 4, **dadurch gekennzeichnet, dass** die Verbindungsmittel an Bord des Wasserfahrzeugs Leiter aufweisen, die von mechanischen Mitteln getragen werden, die angeordnet sind, um die Höhenunterschiede zwischen dem Wasserfahrzeug und einem Pier des Ausgangspunktes und/oder Zielpunktes zu kompensieren und um den Abstand zwischen dem Wasserfahrzeug und dem Pier zu kompensieren, und die angeordnet sind, um beim Anlegen des Wasserfahrzeugs am Ausgangspunkt und/oder am Zielpunkt mit externen Leitern, die am Pier angeordnet sind, in Kontakt gebracht zu werden.

7. Wasserfahrzeug nach einem der vorhergehenden Ansprüche, **dadurch gekennzeichnet, dass** die Anordnung (10) der Kondensatoren vom Typ Superkondensatoren ist.

8. Wasserfahrzeug nach einem der vorhergehenden Ansprüche, **dadurch gekennzeichnet, dass** die Versorgungsmittel mindestens ein Unterstützungs- und Hilfsstromaggregat umfassen, das durch mindestens einen Verbrennungsmotor angetrieben wird, der durch einen an Bord befindlichen Kraftstoffvorrat versorgt wird.

9. Wasserfahrzeug nach einem der vorhergehenden Ansprüche, **dadurch gekennzeichnet, dass** die Anordnung (10) von Kondensatoren eine Vielzahl von Strängen umfasst, und Mittel, um die Stränge parallel zu schalten, wobei jeder Strang mehrere Module aufweist, die In Reihe geschaltet werden können.

10. Wasserfahrzeug nach einem der vorhergehenden Ansprüche, **dadurch gekennzeichnet, dass** das Wasserfahrzeug mit elektrischen Schaltungselnrichtungen versehen Ist, die dimensioniert sind, um die Nennladung der Anordnung (10) von Kondensatoren von einer Nullladung ausgehend in einer Zeit von kleiner oder gleich 10 Minuten zu ermöglichen.

11. Wasserfahrzeug nach einem der vorhergehenden Ansprüche, **dadurch gekennzeichnet, dass** die Anordnung (10) der Kondensatoren mit der ersten Gleichstromseite (42) mindestens eines DC/DC-Wandlers (41) verbunden ist, dessen zweite Gleichstromseite (43) mit dem Gleichstrombus (11) verbunden ist, der mit der ersten Glelchstrornselte (12, 15, 18) mindestens eines DC/AC-Wandlers (13, 16, 19) verbunden ist, dessen Wechselstromseite (7,4, 17, 20) mit dem mindestens einen elektrischen Antriebsmotor (4) und dem ersten elektrischen Bordnetz (5) für deren Versorgung mit Wechselstrom verbunden ist, wobei der Glelchstrombus (11) auch mit der ersten Gleichstromseite (22) mindestens eines weiteren DC/AC-Wandlers (23) verbunden ist, dessen zweite Wechselstromseite (24) mit Eingangsieltern (25) verbunden ist, die für die Verbindung mit einer externen Wechselstromquelle (100, S) für die Wiederaufladung der Kondensatoren bestimmt sind.

12. Wasserfahrzeug nach einem der vorhergehenden Ansprüche, **dadurch gekennzeichnet, dass** sich die elektrischen Verbindungsmittel (25, 111) an Bord des Wasserfahrzeugs in der Nähe von dessen Anlegezone befinden und Leiter (130, 131) umfassen, die dafür geeignet sind, mit komplementären Leitern (204), die am Ausgangspunkt und/oder am Zielpunkt verbleiben, für die Wiederaufladung der Kondensatoren in Kontakt gebracht zu werden.
